# EUROPÄISCHE PATENTSCHRIFT

(11) **EP 1 066 445 B1**
(45) Veröffentlichungstag und Bekanntmachung des Hinweises auf die Patenterteilung: **21.05.2003**
(21) Anmeldenummer: 99910100.9
(22) Anmeldetag: 03.02.1999
(51) Int. Cl.: E06B 9/24, E04C 2/54

(54) **LICHTDURCHLÄSSIGES BAUELEMENT MIT DREIECKFÖRMIGEN RIPPEN**
TRANSPARENT BUILDING ELEMENT WITH TRIANGULAR RIBS
ELEMENT DE CONSTRUCTION TRANSPARENT

(30) Priorität: 03.02.1998 DE 29801803 U; 03.02.1998 DE 29801804 U; 03.02.1998 DE 29801805 U; 20.05.1998 DE 29809176 U; 20.05.1998 DE 29809177 U; 20.05.1998 DE 29809174 U
(43) Veröffentlichungstag der Anmeldung: 10.01.2001
(73) Patentinhaber: GLASFABRIK LAMBERTS GMBH & CO. KG, 95632 Wunsiedel (DE)
(72) Erfinder: LAMBERTS, Christoph, D-95632 Wunsiedel (DE)
(74) Vertreter: Flügel, Otto, Dipl.-Ing.
(86) Internationale Anmeldenummer: DE9900291
(87) Internationale Veröffentlichungsnummer: WO99040290

(56) Entgegenhaltungen:
- EP-A- 0 201 920
- EP-A- 0 374 891
- DE-A- 1 683 284
- US-A- 2 812 692
- US-A- 4 519 675
- US-A- 4 773 733

## Beschreibung

Die Erfindung betrifft einen lichtdurchlässiges Bauelement nach dem Oberbegriff des beigefügten Anspruchs 1, wie es aus der EP-A-0 201 920 bekannt ist. Außerdem betrifft die Erfindung eine vorteilhafte Verwendung desselben.

Bei einer üblichen Glasscheibe aus Fensterglas wird durch die Glasscheibe Licht im wesentlichen unverändert in den zu beleuchtenden Raum gelenkt. Meist ist so der oft dunkel belegte Fußboden des zu beleuchtenden Raum erleuchtet, während z.B. die Arbeitsplatte eines Schreibtisches zu dunkel bleibt. Licht geht durch die Absorption an dem Fußboden verloren, die Ausbeute ist so gering, dass oft eine künstliche Lichtquelle eingeschaltet werden muß. Andererseits kommt es bei einem üblichen über ein Fenster oder ein Oberlicht erleuchteten Raum häufig zum Blenden durch die Sonne. Um dieses Blenden zu mindern, muß das Fenster durch ein Rollo oder eine Markise oder dergleichen abgedunkelt werden, was wiederum die in den Raum eingebrachte Lichtleistung verringert. Häufig wird in solchen abgedunkelten Räumen dann paradoxerweise wieder eine künstliche Lichtquelle benutzt, um beispielsweise die Arbeits-platte eines Schreib- oder Computertiscbes blendfrei auszuleuchten. Es wäre demnach wünschenswert, eine gezielte Lichtlenkung derart vorzusehen, dass die Beleuchtung in dem mit Licht zu versorgenden Raum den Bedürfnissen der den Raum nutzenden Personen besser angepaßt ist.

Die eingangs erwähnte EP-A-0201920 beschreibt ein Glasbauelement in Form einer Mehrscheiben-Isoliereinheit mit integriertem lichtlenkenden System, mit den Merkmalen des Oberbegriffs des beigefügten Patentanspruches 1.

Die Druckschrift bezieht sich genauer auf eine Mehrscheiben-Isolierglas-Einheit mit mindestens zwei planparallel und in einem Abstand voneinander angeordneten Glasscheiben und einem, zwischen diesen angeordneten, lichtlenkenden System, beispielsweisein Form einer Prismenplatte. Zwischen der Lichtaustrittsseite der Prismenplatte und der Unterseite der benachbarten Glasscheibe ist ein lichtstreuendes Mittel vorgesehen, welches darin bestehen kann, dass die der Prismenplatte zugekehrte Oberfläche der benachbarten Glasscheibe besonders bearbeitet, beispielsweise geätzt oder sandgestrahlt ist.

Weiter ist zum Beispiel aus dem Hochhaus des Deutschen Patentamtes, Zweibrückenstraße, München eine Glasscheibe bekannt, die sich in einer Tür befindet, welche einen ersten Flur mit einem Raum verbindet und an einer Stelle angeordnet ist, wo ein zweiter Flur rechtwinkelig abzweigt, wie dies beispielsweise in Fig. 16 gezeigt ist. Eine Person 238, die sich entlang des zweiten Flures 232 auf die Tür 233 zu bewegt, kann nicht erkennen, ob sich ein Hindernis hinter der durch die Kreuzung 237 der beiden Flure 231, 232 gebildeten Ecke befindet. In besonders hektischen Situationen kann es so zu einem Zusammenstoß zwischen Personen 238 oder Fahrzeugen 235 kommen.

In Fabrikhallen sind daher oft an solchen Stellen, wie an unübersichtlichen Stellen im Straßenverkehr, Spiegel angebracht, die die Übersicht erleichtern sollen. In Gebäuden mit gepflegten Ambiente wirkt ein solcher Spiegel jedoch störend. Darüber hinaus werden immer mehr Gebäudeteile wie zum Beispiel ganze Treppenhäuser aus Glas gefertigt. Wird in einem solchen gläsernen Gebäudeteil ein "Verkehrsspiegel" angebracht - was bereits schwierig ist, da man den Spiegel nicht wie an normale Wänden einfach festdübeln kann, so wird durch den Spiegel Licht weggenommen, der Spiegel wirkt sowohl von innen als auch von außen als störendes Element. Hier wäre eine gezielte Lichtlenkung wünschenswert, die die Übersichtlichkeit an unübersichtlichen Stellen, an denen ein lichtdurchlässiges Bauelement nach dem Oberbegriff des Anspruch 1 angeordnet ist, ohne Verwendung von Spiegeln oder von sonstigen gesondert anzubringenden optischen Hilfsmitteln verbessert.

Aufgabe der Erfindung ist es, ein lichtdurchlässiges Bauelement nach dem Oberbegriff des Anspruches 1 derart weiterzubilden, dass mit einfachen und insbesondere unauffälligen Mitteln eine gezielte Lichtlenkung erzielbar ist.

Diese Aufgabe wird durch ein lichtdurchlässiges Bauelement nach dem Oberbegriff des Anspruchs 1 gelöst, das gemäß den im kennzeichnenden Teil des Anspruchs 1 angegebenen Merkmalen weitergebildet ist.

Eine vorteilhafte Verwendung eines solchen Bauelements ist Gegenstand des beigefügten Anspruchs 8. Vorteilhafte Ausgestaltungen der Erfindung sind in den Unteransprüchen angegeben.

Wird wenigstens eine der Oberflächen des Bauelements, nämlich eine Hauptoberfläche eines Profilsteges eines Glasprofilelements, mit einer Rippenstruktur versehen, die aus oder mit einzelnen langgestreckten, parallelen Rippen gebildet ist, welche im Querschnitt dreieckige Form aufweisen, so kann damit eine Lichtleitungseinrichtung geschaffen werden, mit der Licht gezielt lenkbar ist. Zum Beispiel kann Licht in den Raum und zu einem bestimmten auszuleuchtenden Bereich, beispielsweise zu der Raumdecke, um den Raum insgesamt gleichmäßig zu beleuchten, oder zu einem Arbeitsplatz, gelenkt werden. Dies geschieht jeweils durch gezielte Brechung oder Reflexion des Lichtes an den Dreiecksschenkelflächen, die in ihrer Summe eine Brechungs- bzw. Reflexionsfläche bilden. Man muß z.B. also nicht mehr die Einrichtung nach der vorgegebenen Beleuchtung richten, sondern kann das Bauelement entsprechend der Beleucbtungsbedürfnisse in dem Raum auswählen. Die durch das Bauelement eingebrachte Lichtleistung wird nicht beeinträchtigt. Zudem ergibt sich eine anmutende Musterung. Ein Vorteil ergibt sich daraus, dass die Rippen eine gewisse mechanische Verstärkung für das Bauelement ergeben, so dass bei gleicher Stabilität Gewicht eingespart werden kann.

Damit die besondere Optik und Stabilität des erfindungsgemäßen Bauelements auch bei größeren Temperaturschwankungen erhalten bleibt und gegenüber Zerstörungen - insbesondere bei Einbruch oder dergleichen - gut geschützt ist, ist wie bereits angedeutet gemäß einer besonders vorteilhaften Ausführungsform gehärtetes und/oder teilvorgespanntes oder vorgespanntes Glas, insbesondere Mehr- oder Einscheibensicherheitsglas als Material vorgesehen. Bei teilvorgespanntem Glas ergeben sich im Falle eines Bruches etwas größere Partikel als bei einem bei Bruch in sehr kleine und damit harmlose Partikel zerfallenden vorgespannten Glas.

Die Erfindung sieht eine Ausbildung als lichtdurchlässiger Profilbaustein, zum Bilden eines Wandbauelements vor, mit einem Profilsteg und wenigstens einem Profilschenkel. Dabei ist die Erfindung wegen ihrer gezielten Lichtleitfunktion vielseitig verwendbar. So werden lichtdurchlässige Wandbereiche wie Fenster oder Fassadenbereiche z.B. oft mit zum Beispiel U-förmigen Glasprofilbausteinen aufgebaut. Die bekannten Glasprofilbausteine bestehen meist aus Klarglas oder aus eingefärbten Gläsern. Entsprechend der Klar- oder Milchglastruktur der bekannten Glasprofilbausteine ergibt sich auch immer der gleiche Oberflächeneindruck, was manchen Bauherren zu langweilig ist. Zwar wird durch den Aufbau des Wandelements aus den einzelnen Glasprofilbausteinen bereits ein anreizender optischer Gesamteffekt erzielt. Aus statischen Gründen oder aus wärme- oder lichttechnischen Gründen ist aber die Gestaltungsmöglichkeit des Konstrukteurs meist eingeschränkt, so dass optische Variationen von Wandbauelementen, die aus Glasprofilbausteinen nach dem Stand der Technik aufgebaut sind, nur mühsam oder entsprechend teuer zu bewerkstelligen sind. Hier wäre es generell wünschenswert, lichtdurchlässige Profilbausteine zum Bilden eines Wandelements zu haben, bei denen mit einfachen Mitteln erstaunliche optische Eindrücke und Erscheinungsbilder erzielbar sind.

Auch dies ist durch die erfindungsgemäßen mit der Rippenstruktur versehenen Profilbausteinen erreichbar.

Als Profilbaustein weist die Erfindung einen Profilschenkel zum Stabilisieren auf, an dem der Profilbaustein beispielsweise an einem Mauerwerk, einen Stahlgerüst, einem Fachwerk oder dergleichen, über, an oder zwischen dem das Wandelement gebildet werden soll, befestigbar ist. Eine der beiden Hauptoberflächen des Profilsteges bildet dann einen Teil der nach außen weisenden

Oberfläche des Wandelements. Ist nun, wie erfindungsgemäß vorgesehen, eine der Hauptoberflächen mit der Rippenstruktur versehen, so sind je nach Blickwinkel eines Betrachters und je nach Ausrichtung der einzelnen Dreieckschenkeloberflächen der Rippen ganz unterschiedliche optische Eindrücke erzielbar. Dies gilt sowohl dafür, dass nur - wie bevorzugt, weil am ehesten sichtbar - die vordere oder äußere Hauptoberfläche gerippt ausgeführt ist, als auch dafür, dass die hintere oder innere Hauptoberfläche oder beide gerippt ausgebildet sind, denn da der Profilbaustein lichtdurchlässig ist, wird auch eine Rippenstruktur der hinteren Hauptoberfläche wahrgenommen. Trifft Licht auf die Dreiecksseiten der Rippen, wird es je nach Einfallswinkel gestreut, gebrochen, reflektiert oder durchgelassen. Damit lassen sich sehr hübsche und verblüffende optische Effekte erzielen, die insbesondere durch die Struktur des Wandelements aus einzelnen Bausteinen und gemäß Vielfalt von möglichen Anordnungen und Formen der Rippen in großem Maße variierbar sind. Außerdem ergeben die Rippen eine gewisse mechanische Verstärkung für die Profilbausteine, so dass bei gleicher Stabilität Gewicht eingespart werden kann.

Die vorbeschriebenen Vorteile gehen insbesondere auf die besondere Querscbnittsform der einzelnen Rippen zurück. Dadurch, dass die einzelnen Rippen im Querschnitt dreieckig sind, werden an der Scheitellinie scharfe Grenzen zwischen den einzelnen reflektierenden oder transmittierenden oder brechenden Oberflächen der Dreiecksschenkel geschaffen. Die Dreiecksschenkel sind vorzugsweise beide (oder auch nur einer von ihnen) eben gestaltet, so dass sie je nach Lichteinfall oder Blickwinkel eine einheitlich brechende bzw. reflektierende Oberfläche bilden.

Aufgrund der in Anspruch 8 angegebenen vorteilhaften Verwendung des erfindungsgemäßen Glasprofilbauelements kann ein in der Nähe befindlicher unübersichtlicher Bereich wegen der gezielten Ausrichtung einzelner Dreiecksschenkelflächen zumindest soweit einsehbar gemacht werden, dass wenigstens schemenhaft erkennbar ist, dass sich etwas auf die unübersichtliche Kreuzungs-, Knick- oder Kurvenstelle zu bewegt.

Oft soll mehr als nur ein Bereich des Raumes besonders mit Licht versorgt werden, beispielsweise können zwei Arbeitsflächen in dem Raum, der durch den mit dem lichtdurchlässigen Bauelement versehenen Gebäudeabschluß abgeschlossen wird, vorgesehen sein. Hier wäre die Versorgung zweier Bereiche des Raumes mit Licht wünschenswert. Andererseits wäre es gerade bei einer Kreuzung 237, wie sie in Figur 16 gezeigt ist, vorteilhaft, wenn man beide Zweige des abzweigenden Flures 231 einsehen könnte. Die vorgenannten Ziele werden bei einer besonders vorteilhaften Ausgestaltung der Erfindung dadurch erreicht, dass die Rippen zum Schaffen einer zweiten Brechungs- bzw. Reflexionsfläche jeweils an den zweiten Schenkeln der Dreiecksform eine zweite ebene Dreiecksschenkelfläche aufweisen.

Vorteilhaft ist die Anbringung eines erfindungsgemäßen Bauelements in ein Wandelement, das den Raum abschließt und/oder an einem Durchgang, einer Durchfahrt, einer Treppe oder einer Auffahrt oder sonstigem Weg, an dem die unübersichtliche Stelle ausgebildet ist, angeordnet ist. Das Wandelement kann in einem Wohn-, Büro oder Geschäftshaus, einer Fabrikationshalle, einer Mauer oder irgend einem anderen Gebäude innen oder außen angeordnet sein. Sämtliche in solchen Wandelementen oder dergleichen Gebäudeabschlüssen befindliche Glas- oder sonstigen licht-durchlässigen Bauelemente können durch Bauelemente nach der Erfindung ersetzt werden, was die Beleuchtung optimiert und/oder die Sicherheit erhöht, ohne das Ausseben oder die Lichtversorgung des Gebäudes negativ zu beeinflussen. Beispiele für unübersichtliche Stellen sind Kreuzungs-, Knick- oder Kurvenstellen. Damit sind auch Umkehrpunkte von Treppen in zum Beispiel gläsernen Treppenhäusern gemeint.

Bevorzugt, weil einfach herstellbar, sind Ausführungen, bei denen sich die Rippen in ihrer Längserstreckung quer über die gesamte gerippte Oberfläche erstrecken. Ein so ausgebildetes Glasbauelement zum Beispiel ist durch entsprechend geformte Walzen einfach herstellbar. Es sind aber natürlich auch Ausführungen denkbar, bei denen die Rippenstruktur nur partiell an der oder den Hauptoberflächen oder sonstigen mit der gerippten Struktur versehenen Oberflächen ausgebildet sind. Die größte Gesamtbrechungsfläche bzw. Gesamtreflexionsfläche wird erzielt, wenn die Rippen unmittelbar nebeneinander angeordnet sind, so dass die gerippte Oberfläche im Schnitt eine Zick-Zack-Linienform aufweist. Bevorzugte gehärtete und/oder teil-vorgespannte oder vorgespannte Glasmaterialien sind insbesondere Einscheibensicherheitsglas und/oder Klarglas, Floatglas oder Gußglas und/oder mit einer das Brechungsvermögen an der Hauptoberfläche erhöhenden, erniedrigenden oder sonstwie beeinflussenden Beschichtung versehenes Glas. Das Bauelement muß dabei nicht einlagig oder einschichtig sein, es ist auch die Verwendung von Mehr- oder Doppelgläsern, ob als Schutz- oder als Isolierglas denkbar. Die gerippte Struktur kann dabei ohne weiteres auch an einer oder mehreren inneren Oberflächen vorhanden sein. In einem solchen Fall können auch die äußeren oberen Flächen glatt ausgeführt werden. Innen angeordnete Rippen sind wegen der geringeren Verschmutzung und wegen Unmöglichkeit einer Verletzung an schärferen Kanten an den Rippen vorteilhaft. Andererseits kann auch zusätzlich eine oder beide der Hauptoberflächen gerippt ausgeführt sein.

Wenn der Gebäudeabschluß eine lichtdurchlässige Wand aus einzelnen Profilbausteinen ist, genügt es im Prinzip, dass von den Profilbausteinen nur ein einziger lichtdurchlässiger Profilbaustein aus Glas, wie das erfindungsgemäße Bauelement ausgebildet ist. Ein solcher erfindungsgemäßer Glasprofilbaustein ist mit einem Profilsteg und wenigstens einem Profilschenkel versehen, wobei die gerippte Struktur an einer Oberfläche des Profilsteges ausgebildet ist. Dabei kann je nach Befestigung des Profilbausteines vorgesehen sein, dass die Rippen parallel oder senkrecht zu dem Profilschenkel verlaufend angeordnet sind.

Auch wenn es prinzipiell denkbar ist, dass sich zwischen einzelnen Rippen ebene Oberflächenbereiche ausgebildet sind, so ist wie oben erwähnt wegen der besonders großen resultierende Brechungsfläche bzw. Reflexionsfläche doch bevorzugt, dass die oder einige der Rippen unmittelbar nebeneinander angeordnet sind, so dass die gerippte Oberfläche im Schnitt eine Zick-Zack-Linienform aufweist und Scheitellinien auf und Tallinien zwischen den Rippen ausgebildet sind. Die Zickzacklinie muß zwar nicht unbedingt regelmäßig sein, es ist ohne weiteres denkbar, dass zum Beispiel die Steigung oder die Seitenlänge der einzelnen Dreiecksseiten von Rippe zu Rippe zunimmt oder sonstwie variiert. Dies erhöht zwar den Raumwinkel, der gezielt ausgeleuchtet wird bzw. den Blickwinkel, geht aber zu Lasten der Lichtausbeute bzw. des Reflexionsvermögens. Mit Bauelementen mit einer gleichmäßigen Zick-Zack-Struktur - d.h. mit Rippen, die im Querschnitt die gleiche Dreiecksform aufweisen, läßt sich einfacher eine optisch gleichmäßige Brechungsfläche oder Reflexionsfläche schaffen, weswegen diese Ausführung bevorzugt ist.

Wie, insbesondere in welcher Richtung, die Rippen in ihrer Längserstreckung auf der Hauptoberfläche oder der sonstigen gerippten Oberfläche verlaufen, ist von dem Raum, dem Lichteinfall und dem gewünschten zu beleuchtenden Bereich, der über die Brechungsfläche besonders mit Licht versorgt werden soll bzw. von der sonstigen gewünschten Lichtlenkung, abhängig. Wenn aber bei der erfindungsgemäßen Profilbausteinbauweise die Rippen parallel oder senkrecht zu dem Profilschenkel verlaufend angeordnet sind, so können, da der Profilschenkel meist entweder lotrecht oder horizontal zum Bilden des Wandbauelements angeordnet werden wird, leichter horizontale Rippenstrukturen gebildet werden, die die zum Beispiel oberen Bereiche des Raumes beispielsweise die Raumdecke, besser ausleuchten. Außerdem ergeben sich gewisse Vorteile bezüglich der Fertigung, da die Profilbausteine während der Fertigung nicht um ungewöhnliche Winkel verdreht werden müssen und somit ein Arbeitsschritt gegenüber der Herstellung von Profilbausteinen, bei denen Schenkel und Rippen nicht parallel oder senkrecht verlaufen, eingespart wird. Mit senkrecht oder parallel zu dem oder den Profilschenkeln verlaufenden Rippen sieht außerdem ein von außen durch Sonne beschienenes Wandbauelement, vom gleichen Standpunkt aus betrachtet, je nach Sonnenschein mittags ganz anders aus als morgens oder abends, obwohl es einen geordneten Eindruck geregelter geometrischer Formen hinterläßt.

Im Prinzip wäre auch denkbar, die beiden Dreiecksschenkel jeder Rippe unterschiedlich oberflächenzubehandeln, zum Beispiel unterschiedlich einzufärben oder insbesondere zur Verbesserung des Brechungsvermögens zu beschichten. Wenn möglich sollte aber die gewünschte Lichtdurchlässigkeit des Wandbauelements erhalten bleiben. Denkbar wäre also, nur die ebenen Dreiecksschenkelflächen auf je nur einem Schenkel der Rippen zu beschichten oder aber eine halbdurchlässige Beschichtung vorzusehen.

Ausführungsbeispiele der Erfindung werden im folgenden anhand der beigefügten Zeichnung näher erläutert. Darin zeigen:
- Fig. 1: eine Seitenansicht eines Glasprofilbausteins in einer ersten Ausführungsform,
- Fig. 2: eine Seitenansicht eines in einer Ausführung mit glatten Oberflächen an sich bekannten Glasprofilbausteins,
- Fig. 3: einen Schnitt durch einen zum Bilden eines Wandelements befestigten Glasprofilbaustein in einer zweiten Ausführungsform,
- Fig. 4: einen Schnitt durch ein aus Glasprofilbausteinen gebildetes Wandbauelement in einer ersten Ausführungsform,
- Fig. 5: Schnitte durch drei weitere Glasprofilbausteinen in einer dritten, vierten und fünften Ausführungsform,
- Fig. 6: perspektivische Ansichten von einer sechsten, siebten und achten Ausführungsform eines Glasprofilbausteins,
- Fig. 7: eine Draufsicht auf ein aus Glasprofilbausteinen gebildetes Wandelement in einer zweiten Ausführungsform,
- Fig. 8: eine Draufsicht auf ein aus Glasprofilbausteinen gebildetes Wandelement in einer dritten Ausführungsform,
- Fig. 9: eine Vorderansicht eines aus Glasprofilbansteinen gebildeten Wandelements in einer vierten Ausführungsform,
- Fig. 10: Schnitte durch eine neunte, zehnte, elfte und zwölfte Ausführungsform eines Glasprofilbausteins,
- Fig. 11: Ansichten einer dreizehnten, vierzehnten und fünfzehnten Ausführungsform eines Glasprofilbausteins, teilweise im Schnitt und teilweise perspektivisch,
- Fig. 12: eine perspektivische Ansicht auf einen Raum, der durch eine Glaswand mit Licht versorgt wird,
- Fig. 13: eine geschnittene Seitenansicht auf einen Bereich einer Glaswand,
- Fig. 14: Schnitte jeweils durch eine sechzehnte bis achtzehnte Ausführungsform eines Glasprofilbausteines,
- Fig. 15: einen Schnitt durch eine neunzehnte Ausführungsform eines Glasprofilbausteines und
- Fig. 16: eine Ansicht von oben und teilweise im Schnitt auf eine unübersichtliche Stelle in einem Gebäude, in deren Bereich eine bekannte lichtdurchlässige Tür mit einer Glasscheibe nach dem Stand der Technik angeordnet ist,
- Fig. 17: zu Erläuterungszwecken die gleiche Ansicht wie in Fig. 12, wobei aber die Tür mit einer nicht von der Erfindung umfassten Glasscheibe mit Rippenstruktur versehen ist,
- Fig. 18: eine Ansicht von oben und teilweise im Schnitt auf eine unübersichtliche Stelle in einem Gebäude, in deren Bereich eine Glaswand mit einem neuartigen Wandbauelement angeordnet ist,
- Fig. 19: zu Erläuterungszwecken eine Ansicht von oben und teilweise im Schnitt auf eine unübersichtliche Stelle in einem Gebäude, in deren Bereich ein Fenster angeordnet ist,
- Fig. 20: eine geschnittene Seitenansicht auf ein durch eine Glaswand begrenztes Treppenhaus, und
- Fig. 21: eine vergrößerte Ansicht eines Details der Glaswand nach Fig. 16.

In Fig. 1 ist ein Profilbaustein aus Glas, d.h. ein Glasprofilbaustein 1 gezeigt, der im Schnitt ein L-förmiges Profil mit einem Profilsteg 2 mit einem ersten Ende 4 und einem dem ersten Ende gegenüberliegenden zweiten Ende 5 hat. Der Profilsteg 2 geht an dem ersten Ende 4 rechtwinkelig in einen Profilschenkel 3 über, während er am zweiten Ende 5 plattenförmig endet, so dass im Schnitt die L-Form geschaffen ist. Die Herstellung des L-förmigen Glasprofilbausteins 1 geschieht durch Durchschneiden eines in Fig. 2 dargestellten U-förmigen Glasprofilbausteins 8, der an beiden Enden 4, 5 mit je mit einem Schenkel, dem ersten Profilschenkel 3 und einem zweiten Profilschenkel 9, versehen ist, entlang einer Schnittlinie S. Andererseits kann aber der Profilbaustein 1 auch direkt durch Walzen oder Formen des Glases in erwärmten Zustand in der in Fig. 1 gezeigten L-Form hergestellt werden. Die Profilstege 2 der Glasprofilbausteine 1, 8 sind an ihrer den Profilschenkeln 3, 9 abgewandten Stirnseite je mit einer ersten Hauptoberfläche 6 und an der Seite, an der sich die Profilschenkel 3, 9 befinden, mit einer zweiten Hauptoberfläche 7 versehen. U-förmige Glasprofilbausteine sind in Klarglasausführungen mit ebenen Hauptoberflächen 6 und 7 an sich bekannt. Aus den Glasprofilbausteinen 1 und 8 lassen sich lichtdurchlässige Wandelemente ähnlich den Wandelementen 18, 25, 18', 28, wie sie in den Fig. 4, 7, 9 und 8 gezeigt sind, bilden.

Wie in der Fig. 3 zu erkennen ist, ist zumindest eine der beiden Hauptoberflächen 6, 7 mit einer gerippten Struktur mit einzelnen parallel zueinander verlaufenden Rippen 11 versehen. Bei dem in Fig. 3 gezeigten Glasprofilbaustein 10 in einer zweiten Ausführungsform sind die Rippen 11 integral Seite an Seite an der ersten Hauptoberfläche 6 ausgebildet, so daß diese im Schnitt eine Zick-Zack-Linienform erhält. Die Rippen 11 haben im Schnitt die Form eines Dreiecks und weisen demgemäß auf der Seite der Hauptoberfläche 6 eine erste ebene Dreiecksschenkelfläche 12 und eine zweite, mit der ersten eine Scheitellinie 29 bildende ebene Dreiecksschenkelfläche 13 auf. Bei dem Glasprofilbaustein 10 sind, da die Rippen 11 unmittelbar benachbart sind, zwischen den Rippen 11 keine ebenen Bereiche sondern nur Tallinien 30 ausgebildet. Der Glasprofilbaustein 10 ist im Querschnitt L-förmig, wobei der Profilschenkel 3 zur Befestigung verwendet wird, um aus mehreren Glasprofilbausteinen 10 ein Wandelement 18 (Fig. 4) zu bilden.

In Fig. 3 ist eine Ausführungsform einer an einer Wand 15, einem Gerüst oder Fachwerk oder dergleichen befestigten Halterung 14 mit zwei Backen 16 zum Festhalten des Profilschenkels 3 erkennbar. Mit entsprechenden in einer gleichen Tiefe angeordneten Halterungen 14 sind die L-förmigen Glasprofilbausteine 10 beispielsweise Ende 4 an Ende 5 aneinanderstoßend zu einem nicht explizit dargestellten Wandbauelement anordenbar. Eine überlappende Struktur wie in Fig 4 bei dem Wandbauelement 18 gezeigt, ist erhältlich, wenn übereinander angeordnete Halterungen 14 auf für verschiedene Abstände von der Wand 15 oder dergleichen sorgenden ersten und zweiten oder weiteren Sockeln 19 und 20 befestigt sind. Die Halterungen 14 sind so an den Sockeln 19, 20 oder der Wand 15 oder dergleichen befestigt, daß die zweiten Enden 5 von oberen Glasprofilbausteinen 10 und die ersten Enden 4 der darunter angeordneten Glasprofilbausteine 10 überlappen, so daß Überlappbereiche 21 gebildet sind. In den Überlappbereichen 21 kann ein Durchlaß 31 wie dargestellt vorgesehen sein. In einer nicht explizit dargestellten Ausführungsform liegen die Profilstege 2 benachbarter Glasprofilbausteine 10 an den Überlappbereichen 21 auf oder sind mittels Dichtungselementen abgedichtet miteinander verbunden. Wie in Fig. 3 zu sehen, sind Dichtungsmittel 17 oder thermische Bänder oder dergleichen auch zwischen den Backen 16 und dem Profilschenkel 3 vorgesehen.

Wie aus Fig. 5 ersichtlich, die unter a) eine dritte, unter b) eine vierte und unter c) eine fünfte Ausführungsform von Glasprofilbausteinen 22, 23, 24 zeigt, kann die gerippte Struktur auf der ersten oder der zweiten Hauptoberfläche 6 bzw. 7 angeordnet sein. Bei dem U-förmigen Glasprofilbaustein 24 in der fünften Ausführungsform (Fig. 5c)) sind die Rippen 11 beabstandet voneinander angeordnet, so daß nicht nur Tallinien 30, sondern ganze ebene Oberflächenbereiche 26 dazwischen ausgebildet sind. Die ebenen Bereiche 26 können, wie in Fig. 7 gezeigt, auch als Anlageplatz für die Profilschenkel 3, 9 benachbarter Glasprofilbausteine 22 dienen. Die in der Fig. 5 gezeigten U-förmigen Glasprofilbausteine 22, 23, 24 können durch Schnitt entlang der Schnittlinie S in je zwei L-förmige Glasprofilbausteine aufgeteilt werden oder sein.

In Fig. 6 sind U- und L-förmige Glasprofilbausteine in einer sechsten, siebten und achten (siehe Fig. 6a), 6b), 6c)) Ausführungsform gezeigt, bei denen die Rippen 11 nicht parallel zu den ersten und zweiten Profilschenkeln 3, 9, sondern rechtwinkelig dazu auf der ersten Hauptoberfläche 6 verlaufen. Bei der achten Ausführungsform (Fig. 6c)) setzen sich die Rippen 11 sogar von der ersten Hauptoberfläche 6 nahtlos über den Profilschenkel 3 fort.

Verschiedene Anordnungen der Dreiecksschenkelflächen 12, 13 zueinander und zu denjenigen von benachbarten Rippen 11 zeigen die neunte, zehnte, elfte und zwölfte Ausführungsform von Glasprofilbausteinen gemäß den Darstellungen a), b), c) und d) in Fig. 10. Grundsätzlich sind je nach gewünschtem lichtbrechenden Bereich verschiedene Winkel der Dreiecksschenkelflächen 12, 13 zueinander möglich. Es ist auch möglich, daß die benachbarten Rippen 11 wie bei Fig. 10c) nicht identisch sind, sondern zum Beispiel in eine Richtung zu immer stärker geneigt sind oder abgeflachter ausgeführt sind. Wie die Ausrichtung der Dreiecksflächen tatsächlich gewählt werden muß, hängt von jeweiligen Einsatzort und Einsatzzweck der Glasprofilbausteine ab. Dies wird weiter unten näher erläutert.

Fig. 11 zeigt Ausführungsformen von Glasprofilbausteinen, bei denen beide Hauptoberflächen 6 und 7 der Profilstege 2 gerippte Strukturen in parallelen oder sich schneidenden, insbesondere rechtwinkligen Anordnungen relativ zueinander aufweisen.

Fig. 9, die ein ähnlich dem Wandbauelement 18 aufgebautes Wandbauelement 18' von vorne (von rechts in Fig. 4) zeigt, verdeutlicht den optischen Effekt, den die gerippten Strukturen der einzelnen Glasprofilbausteine 27 in der Ausführungsform nach Fig. 6b) oder 10 in der Ausföhrungsform nach Fig. 3 in Zusammenhang haben. Die Dreiecksschenkelflächen 12, 13 reflektieren oder transmittieren und brechen Licht je nach Einfalls- und Blickwinkel. Zusätzliche Effekte sind durch die Überlappbereiche 21 erreichbar. Die Lichtdurchlässigkeit der Glasprofilbausteine zum Beleuchten eines hinter dem Wandelement 18' angeordneten Raumes wird dabei nur unwesentlich beeinträchtigt. Es ist dabei eine gezielte Lenkung des Lichtes in den Raum hinein je nach Neigung und Ausführung der Rippen 11 erreichbar. Wird das Wandelement an einem Knick- oder Kreuzungspunkt, einer Kurve oder dergleichen unübersichtlichen Stellen von Durchgängen oder Treppen oder dergleichen Wegen angeordnet, so kann man, wenn die Rippen 11 entsprechend angeordnet und die Dreiecksschenkelflächen 12 oder 13 entsprechend ausgerichtet sind, durch Reflexion auch zumindest in beschränktem Umfang um die Ecke schauen, was hilft, Kollisionen von Personen oder Fahrzeugen untereinander zu vermeiden, ohne einen das optische Erscheinungsbild oder den Lichteinfall störenden Spiegel anbringen zu müssen.

In Fig. 12 ist ein zu beleuchtender Raum 47 gezeigt, wobei eine Raumwand hier durch ein dem Wandbauelement 18' vergleichbares, jedoch im wesentlichen nur aus Glasprofilbausteinen 10 mit zum Profilschenkel senkrechten Rippen 11 zusammengesetztes Wandbauelement 18'', das hinter einer Glaswand 49 angeordnet ist, ersetzt ist. Die auf den Profilbausteinen 10 ausgebildeten Rippen 11 sind derart ausgebildet und ausgerichtet, dass die Dreiecksschenkelflächen 12 in ihrer Summe als Beugungsfläche dienen, die Tageslicht gezielt zur Raumdecke 48 hin lenkt.

In Fig. 13 ist das Prinzip der Ablenkung an einem Teilbereich 50 einer mit der gerippten Struktur versehenen Glaswand verdeutlicht. Licht gelangt über die Hauptoberfläche 7 in das Glas hinein und wird an der Hauptoberfläche 6 je nach Neigung der jeweiligen Dreiecksschenkelfläche 12 bzw. 13 der Rippen 11 durch Brechung oder Beugung abgelenkt.

In den Fig. 14 und 15 sind weitere Ausführungsformen von mit den Rippen 11 versehenen Glasprofilbausteinen 101, 112, 115 und 118 gezeigt. Sie lassen sich wie die Glasbausteine 10, 22, 23, 23', 24, 27 zum gezielten Lenken von Licht durch Brechung und/oder Reflexion an den Dreiecksschenkelflächen 12, 13 der Rippen 11 verwenden, zeichnen sich aber dadurch aus, dass sie nicht nur eine Lage sondern mehrere Lagen Glas zumindest an einem Teilbereich, insbesondere am Profilsteg 2, aufweisen. Dazu sind die Glasprofilbausteine 101, 112, 115 nach Fig. 14 aus je zwei Teilelementen 102 und 103, 114 und 113 sowie 116 und 117 zusammengesetzt und der Glasprofilbaustein 118 nach Fig. 15 ist aus drei Teilelementen 119, 120 und 121 zusammengesetzt. Die Teilelemente können Glasscheibenelemente wie bei 102, 120 und 121 oder selbst wiederum Glasprofilelemente, insbesondere in L- oder U-Form, wie bei 103, 113, 114, 116, 117 und 119, deren Profilschenkel ganz oder teilweise die Profilschenkel 3 und gegebenenfalls 9 bilden, sein.

Die jeweils zu den Glasprofilbausteinen nach den Fig. 14 und 15 zusammengesetzten Teilelemente sind über Randverbindungen 104, Randverfugungen 122 und/oder Abstandhalter 130 oder ähnliches oder in nicht dargestellten Ausführungen durch großflächige Verbindungsmittel wie Gießharze oder dergleichen verbunden. Bei den dargestellten Ausführungsbeispielen sind zwischen den einzelnen Teilelementen (z. B. zwischen 102 und 103, 119 und 120) isolierende Hohlräume 105, 123 geschaffen. Die Hohlräume 105, 123 können je nach Anwendungszweck mit Gas befüllt sein. Auf diese Weise ist ein Zweioder Mehrscheibenisolierglas in Profil- oder Scheibenform gebildet. Zusätzlich zu der oder den Hauptoberfläche (n) kann bzw. können auch eine oder mehrere innere Oberflächen mit den Rippen 11 versehen sein, wie dies hier nicht weiter dargestellt ist. An inneren Oberflächen angeordnete Rippen 11 sind gegen Kontakt oder Schmutz von außen geschützt. Als Material für die zusätzlich zu den Glasprofilelementen mit der gerippten Oberfläche vorgesehenen Teilelemente 102, 114, 120, 121, die in den gezeigten Ausführungsbeispielen an beiden Hauptflächen glattflächig sind, kommen insbesondere beschichtete oder unbeschichtete, gehärtete oder ungehärtete Floatgläser oder Gußgläser in Betracht. In nicht dargestellten Ausführungen sind auch eine oder mehrere der hier glattflächig dargestellten Oberflächen eines oder einiger oder jedes der Teilelemente 102, 114, 120, 121 mit den Rippen 11 versehen. Die Ausrichtung von Rippen 11 einzelner Oberflächen eines Bauelementes zueinander können rechtwinklig, parallel oder in beliebigen anderen Winkel je nach gewünschten Brechungs- bzw. Reflexionsverhalten und/oder auszuleuchtenden Bereichen sein.

Eine weitere Verwendungsmöglichkeit der Glasbauelemente wird im folgenden näher anhand von Fig. 16, die eine bekannte Anordnung einer mit einer Glasscheibe 234 versehenen Tür 233 an einer Kreuzung 237 eines ersten Flures 231 mit einem zweiten Flur 232 zeigt, und der Fig. 17 bis 21 näher erläutert.

Will eine in Fig. 16 angedeutete Person 238 das Zimmer hinter der Tür 233 erreichen, so kann sie die Kreuzung 237 erst sehr spät übersehen. Dies kann schon zu spät sein, um eine Kollision mit einer anderen Person, die sich im ersten Flur 232 auf die Kreuzung 237 zu bewegt, oder einem von dieser anderen Person geschobenen Wagen 235 zu verhindern. Im Gegensatz zu der Glasscheibe 234, die aus normalen Fensterglas mit einer ebenen Hauptoberfläche 6 besteht, ist eine (nicht von der Erfindung umfasste) Glasscheibe 236, die nach Fig. 17 in die Tür 233 eingesetzt ist, auf der der Kreuzung 237 zugewandten Hauptoberfläche 6 mit der gerippten Struktur mit den Rippen 11, die die ebenen Dreiecksschenkelflächen 12 und 13 aufweisen, versehen. Die Dreiecksschenkelflächen 12 sind jeweils so ausgerichtet, dass die Person 238 auf ihrem Weg zu dem Zimmer den Wagen 235 in einer durch die Summe der Dreiecksschenkelflächen 12 gebildeten Reflexionsfläche (vgl. zum Beispiel die schräg schraffierte Fläche der Glasprofilbausteine 10 in Fig. 9, die diesen Effekt verdeutlicht) zumindest schemenhaft reflektiert sieht und gewarnt ist. Die Ausbildung der Rippen 11 der Glasscheibe 236 ist im Prinzip in allen Variationen wie zuvor bei den Glasbausteinen 10, 2, 23, 23', 24, 27, 101, 112, 115, 118, beschrieben, möglich, so dass die Glasscheibe 236 an die verschiedensten Einsatzorte anpassbar ist. Einzelne Beispiele vergleichbarer Einsatzorte werden für erfindungsgemäße Glasprofilbausteine nun anhand der Fig. 18, 20 und 21 beschrieben.

In Fig. 18 ist die Kreuzung 237 noch einmal ähnlich wie in Fig. 17 gezeigt, wobei aber die die Tür 233 tragende Wand hier durch ein dem Wandbauelement 18' vergleichbares, jedoch im wesentlichen aus Glasprofilbausteinen 27 mit zum Profilschenkel parallelen Rippen 11 zusammengesetztes Wandbauelement 18'' ersetzt ist. Die auf den Profilbausteinen 27 ausgebildeten Rippen 11 sind derart ausgebildet und ausgerichtet, dass sowohl die Dreiecksschenkel-flächen 12 als auch die Dreiecksschenkelflächen 13 in ihrer Summe als Reflexionsflächen dienen, die ein besseres übersehen aller Teilbereiche der Kreuzung 237 erlauben. Dies ist durch die Darstellung einer Lichtquelle 239 in dem zweiten Flur 232 verdeutlicht, deren durch Pfeile dargestellten Lichtstrahlen an den Dreiecksschenkelflächen 12 und 13 reflektiert werden und so in beiden Zweigen des ersten Flures 231 erkennbar sind. Bewegt sich nun etwas zwischen der Lichtquelle und der Kreuzung 237 auf die Kreuzung 237 zu, so werden die Lichtstrahlen unterbrochen und demgemäß nicht mehr reflektiert. Eine sich in dem ersten Flur 231 befindende (nicht explizit dargestellte) Person wäre gewarnt.

Die Anordnung der gerippten Struktur sozusagen als unauffälliger "Verkehrsspiegel" ist nicht nur bei rechtwinkeligen Kreuzungen möglich. In Fig. 19 ist die Kreuzung 237 spitzwinkelig ausgeführt, wobei eine in einem Fenster 240 angeordnete als Fensterscheibe dienende (nicht von der Erfindung umfasste) Glasscheibe 241 die gerippte Struktur aufweist und wobei die Dreiecksschenkelflächen 12 und 13 entsprechend im Winkel verstellt sind. In Fig. 20 ist verdeutlicht, dass auch eine Glaswand 242 in einem Treppenhaus 243 zur Verbesserung der Übersicht desselben an der der Treppe zugewandten Hauptoberfläche 6 mit der gerippten Struktur versehen ist. Um die Struktur der Hauptoberfläche 6 der Glaswand 242 zu verdeutlichen, ist sie sehr überzeichnet und nicht mit der richtigen Ausrichtung der Dreiecksschenkelflächen 12 dargestellt. In Fig. 21 ist der in Fig. 26 eingekreiste Bereich der Glaswand 242 vergrößert dargestellt. Die Rippen 11 sind nicht vertikal, sondern horizontal ausgerichtet und sehr flach ausgebildet, so dass die Dreiecksschenkelflächen 12 den unteren Bereich des Treppenhauses 243 nach oben reflektieren, wie dies durch die Pfeile angedeutet ist. Die strichpunktierte Linie stellt dabei das Lot auf die reflektierende Dreiecksschenkelfläche dar.

Die in den Figuren gezeigten lichtdurchlässigen Bauelemente in Form der Profilbausteine 10, 22, 23, 23', 24, 27, 101, 112, 115, 118 können auch dazu dienen, in unauffälliger Weise die Sicherheit in und an Gebäuden zu verbessern. Sie sind nicht nur zur Verwendung innen im Gebäude, sondern auch in äußeren Bereichen geeignet.

### BEZUGSZEICHENLISTE

- 1: L-förmiger Glasprofilbaustein (erste Ausführungsform)
- 2: Profilsteg
- 3: erster Profilschenkel
- 4: erstes Ende
- 5: zweites Ende
- 6: erste Hauptoberfläche
- 7: zweite Hauptoberfläche
- 8: U-förmiger Glasprofilbaustein
- 9: zweiter Profilschenkel
- 10: L-förmiger Glasprofilbaustein (zweite Ausführungsform)
- 11: Rippe
- 12: erste Dreiecksschenkelfläche
- 13: zweite Dreiecksschenkelfläche
- 14: Halterung
- 15: Wand
- 16: Backen
- 17: Dichtelement
- 18: Wandbauelement
- 18'/18'': Wandbauelement
- 19: erster Sockel
- 20: zweiter Sockel
- 21: Überlappbereich
- 22: U-förmiger Glasprofilbaustein (dritte Ausführungsform)
- 23: U-förmiger Glasprofilbaustein (vierte Ausführungsform)
- 23': U-förmiger Glasprofilbaustein (vierte Ausführungsform)
- 24: U-förmiger Glasprofilbaustein (fünfte Ausführungsform)
- 25: Wandbauelement
- 26: ebener Oberflächenbereich
- 27: L-förmiger Glasprofilbaustein (siebte Ausführungsform)
- 28: Wandbauelement
- 29: Scheitellinie
- 30: Tallinie
- 47: Raum
- 48: Raumdecke
- 49: Glaswand
- 50: Glaswandbereich
- 101: U-förmiger Glasprofilbaustein (sechzehnte Ausführungsform)
- 102: Teilelement (Glasscheibenelement)
- 103: Teilelement (Glasprofilelement)
- 104: Randverbindung
- 105: Hohlraum
- 112: U-förmiger Glasprofilbaustein (siebzehnte Ausführungsform)
- 113: Teilelement (Glasprofilelement)
- 114: Teilelement (Glasprofilelement)
- 115: U-förmiger Glasprofilbaustein (achtzehnte Ausführungsform)
- 116: Teilelement (Glasprofilelement)
- 117: Teilelement (Glasprofilelement)
- 118: U-förmiger Glasprofilbaustein (neunzehnte Ausführungsform)
- 119: Teilelement (Glasprofilelement)
- 120: Teilelement (Glasscheibenelement)
- 121: Teilelement (Glasscheibenelement)
- 122: Randverfugung
- 123: Hohlraum
- 130: Abstandshalter
- 231: erster Flur
- 232: zweiter Flur
- 233: Tür mit Lichtdurchlaß
- 234: übliche Glasscheibe
- 235: Wagen
- 236: Glasscheibe
- 237: Kreuzung
- 238: Person
- 239: Lichtquelle
- 240: Fenster
- 241: Glasscheibe
- 242: Glaswand
- 243: Treppenhaus

## Patentansprüche

1. Lichtdurchlässiges Bauelement aus Glas, das an oder in einem Gebäudeabschluss (18, 18', 18", 25, 28) anbringbar ist, der einen über das Bauelement mit Licht zu versorgendem Raum (47) abschließt, wobei wenigstens eine der Oberflächen (6, 7) des Bauelements, mit einer gerippten Struktur versehen ist, die durch langgestreckte parallel zueinander verlaufende, integral an dem Bauelement (1, 10, 22, 23, 23', 24, 27, 101, 112, 115, 118) ausgebildete Rippen (11) gebildet ist, die im Querschnitt eine Dreiecksform aufweisen, wobei die Rippen (11) jeweils wenigstens an einem ersten Schenkel der Dreiecksform erste ebene Dreiecksschenkelflächen (12) aufweisen, die so ausgerichtet sind, dass sie in der Summe Brechungs- oder Reflexionsflächen zum gezielten Lenken von Licht zu einem oder in oder auf einen bestimmten, besonders zu beleuchtenden Bereich (48) des Raumes (47) bilden,
**dadurch gekennzeichnet,**
**dass** es ein lichtdurchlässiger Profilbaustein (1, 10, 22, 23, 23', 24, 27, 101, 106, 109, 112, 115, 118, 124, 127), der im Querschnitt ein L-Profil oder ein U-Profll hat, zum Bilden eines Wandbauelements (18, 18', 18", 25, 28) ist, der ein aus einer einzelnen Lage Glas gebildetes L-profilförmiges oder U-profilförmiges Glasprofilelement (1, 10, 22, 23, 23', 24, 27, 103, 113, 116, 119) mit einem Profilsteg (2) und wenigstens einem Profilschenkel (3, 9) zum Stabilisieren ist oder aufweist, wobei eine Hauptoberfläche des Profilsteges (2) die mit der gerippten Struktur versehene Oberfläche (6, 7) ist.

2. Bauelement nach Anspruch 1,
**dadurch gekennzeichnet,**
**dass** die Rippen (11) zum Schaffen einer zweiten Brechungsfläche oder Reflexionsfläche jeweils an dem zweiten Schenkel der Dreiecksform eine zweite ebene Dreiecksschenkelfläche (13) aufweisen.

3. Bauelement nach einem der Ansprüche 1 oder 2
**dadurch gekennzeichnet,**
**dass** sich die Rippen (11) in ihrer Längserstreckung quer über die gesamte mit der gerippten Struktur versehene Oberfläche (6, 7) erstrecken.

4. Bauelement nach einem der Ansprüche 1 bis 3,
**dadurch gekennzeichnet,**
**dass** die Rippen (11) unmittelbar nebeneinander angeordnet sind, so dass die mit der gerippten Struktur versehene Oberfläche (6, 7) im Schnitt eine Zick-Zack-Linienform aufweist.

5. Bauelement nach einem der Ansprüche 1 bis 4,
**dadurch gekennzeichnet,**
**dass** es (101, 112, 115, 118) neben dem Glasprofilelement noch ein weiteres Teilelement (102, 114, 117; 120, 121) aufweist

6. Bauelement nach einem der Ansprüche 1 bis 5,
**dadurch gekennzeichnet,**
**dass** es (1, 10, 22, 23, 23', 24, 27; 101, 112, 115, 118) aus oder mit gehärtetem und/oder vorgespanntem oder teilvorgespanntem Glas, aus Mehr-, Doppel- oder Einscheibensicherheitsglas, aus zwei- oder Mehrscheibenisolierglas und/oder aus Klarglas, Floatglas, Gussglas und/oder aus mit einer das Brechungsvermögen bzw. das Reflexionsvermögen an der mit der gerippten Struktur versehenen Oberfläche (6, 7) beeinflussenden Beschichtung versehendem Glas besteht oder solche Glasmaterialien aufweist.

7. Bauelement nach einem der Ansprüche 1 bis 6,
**dadurch gekennzeichnet,**
**dass** die Rippen (11) parallel oder senkrecht zu dem Profilschenkel (3, 9) verlaufend angeordnet sind.

8. Verwendung des Bauelements nach einem der Ansprüche 1 bis 7,
wobei das Bauelement an oder in einem in oder an einem Gebäude angeordneten Gebäudeabschluss angebracht ist,
wobei der Gebäudeabschluss an einer Kreuzungs-, Knick- oder Kurvenstelle (237) angeordnet ist,
wobei die mit der gerippten Struktur versehene Hauptoberfläche (6, 7) der Kreuzungs-, Knick- oder Kurvenstelle (237) zugewandt ist und
wobei die ersten Dreiecksschenkelflächen (12, 13) derart ausgerichtet sind, dass Licht von einem ersten, von der Kreuzungs-, Knick- oder Kurvenstelle (237) wegführenden Wegstück (231) zumindest teilweise zu einem zweiten, zu der Kreuzungs-, Knick- oder Kurvenstelle (237) hinführenden Wegstück (232) reflektiert wird.

## Claims

1. Transparent construction element made of glass which can be installed on or in a building closure (18, 18', 18", 25, 28) which closes off a room or space (47) which is to be supplied with light through the construction element, at least one of the surfaces (6, 7) of the construction element having a ribbed structure which is formed by elongate ribs (11) extending parallel to one another and integrally formed on the construction element (1, 10, 22, 23, 23', 24, 27, 101, 112, 115, 118) which are triangular in cross section, the ribs (11) each having first flat triangle leg surfaces (12) at least on a first leg of the triangular shape, which are aligned so that in total they form refractive or reflective surfaces for controlled deflection of light towards or into or onto a particular area (48) of the room (47) which is to be specially illuminated, **characterised in that** it is a transparent profiled building block (1, 10, 22, 23, 23', 24, 27, 101, 106, 109, 112, 115, 118, 124, 127) which has an L- or U-shaped profile in cross section, for forming a wall construction element (18, 18', 18", 25, 28) which is or comprises a glass profile element (1, 10, 22, 23, 23', 24, 27, 103, 113, 116, 119) with an L- or U-shaped profile formed from a single layer of glass, having a profile crosspiece (2) and at least one profile leg (3, 9) for stability, a main surface of the profile crosspiece (2) being the surface (6, 7) having the ribbed structure.

2. Construction element according to claim 1, **characterised in that** the ribs (11) have a second flat triangle leg surface (13) for creating a second refractive or reflective surface on the second leg of the triangular shape.

3. Construction element according to claim 1 or 2, **characterised in that** in their longitudinal direction the ribs (11) extend transversely over the entire surface (6, 7) having the ribbed structure.

4. Construction element according to one of claims 1 to 3, **characterised in that** the ribs (11) are arranged immediately adjacent to one another, so that the surface (6, 7) provided with the ribbed structure is in the shape of a zigzag line in section.

5. Construction element according to one of claims 1 to 4, **characterised in that** in addition to the glass profile element it (101, 112, 115, 118) also comprises another partial element (102, 114, 117; 120, 121).

6. Construction element according to one of claims 1 to 5, **characterised in that** it (1, 10, 22, 23, 23', 24, 27; 101, 112, 115, 118) consists of glass or with a hardened and/or prestressed or partially prestressed glass, of multiple-, double- or single-glazed safety glass, of two or more layers of insulating glass and/or of clear glass, float glass, cast glass and/or glass having a coating which influences the refractive properties or reflective properties on the surface (6, 7) provided with the ribbed structure, or comprises glass materials of this kind.

7. Construction element according to one of claims 1 to 6, **characterised in that** the ribs (11) are disposed to extend parallel or perpendicular to the profile leg (3, 9).

8. Use of the construction element according to one of claims 1 to 7, wherein the construction element is mounted on or in a building closure provided in or on a building,
the building closure being disposed at an intersection, bend or curve (237),
the main surface (6, 7) with the ribbed structure facing towards the intersection, bend or curve (237), and
the first triangle leg surfaces (12, 13) being aligned so that light is reflected at least partially from a first distance member (231) leading away from the intersection, bend or curve (237), to a second distance member (232) leading to the intersection, bend or curve (237).

## Revendications

1. Élément de construction transparent, en verre, qui s'installe sur ou dans une fermeture de construction (18, 18', 18", 25, 28), délimitant un espace (47) à éclairer à travers cet élément,
au moins l'une des surfaces (6, 7) du composant étant munie d'une structure à nervures formée par des nervures (11), longitudinales, parallèles les unes aux autres, faisant corps avec l'élément de construction (10, 22, 23, 23', 24, 27, 101, 112, 115, 118), ces nervures (11) étant de section triangulaire, et ayant au moins sur un premier flanc de la forme triangulaire des premières surfaces planes de flanc triangulaire (12) dirigées de façon à définir globalement des surfaces de réfraction ou de réflexion pour diriger de manière précise la lumière vers ou dans ou sur une certaine zone (48) de l'espace (47) qu'il convient d'éclairer tout particulièrement,
**caractérisé en ce qu'**
il se compose d'une brique profilée transparente à la lumière (1, 10, 22, 23, 23', 24, 27, 101, 106, 109, 112, 115, 118, 124, 127), ayant en section un profil en L ou U, pour former un élément de mur (18, 18', 18", 25, 28) qui est ou comporte un élément profilé en verre (1, 10, 22, 23, 23', 24, 27, 103, 113, 116, 119), formé d'une seule couche de verre avec un profil en L ou en U, ayant une âme de profil (2) et au moins un flanc de profil (3, 9) pour être stabilisé,
la surface principale de l'âme du profilé (2) étant la surface (6, 7) munie d'une structure à nervures.

2. Elément de construction selon la revendication 1,
**caractérisé en ce que**
les nervures (11) présentent une seconde surface de flanc triangulaire (13), plane pour créer une seconde surface de réfraction ou de réflexion sur le second flanc de la forme triangulaire.

3. Élément de construction selon l'une des revendications 1 ou 2,
**caractérisé en ce que**
les nervures (11) s'étendent par leur extension longitudinale transversalement sur l'ensemble de la surface (6, 7) munie de la structure nervurée.

4. Élément de construction selon l'une des revendications 1 à 3,
**caractérisé en ce que**
les nervures (11) sont directement juxtaposées de façon que la surface (6, 7) munie de la structure nervurée présente en coupe, un tracé en zigzag.

5. Élément de construction selon l'une des revendications 1 à 4,
**caractérisé en ce qu'**
il (101, 112, 115, 118) comporte à côté de l'élément de verre profilé également un autre élément partiel (102, 114, 117, 120, 121).

6. Élément de construction selon l'une des revendications 1 à 5,
**caractérisé en ce qu'**
il (1, 10, 22, 23, 23', 24, 27, 101, 112, 115, 118) est formé de verre traité et/ou précontraint ou partiellement précontraint, de verre de sécurité à une, deux ou à plusieurs couches, de verre de vitrage isolant à deux ou plusieurs vitres et/ou de verre clair, de verre flotté, de verre coulé et/ou de verre muni d'un revêtement influençant sa caractéristique de réfraction et/ou sa caractéristique de réflexion sur la structure nervurée (6, 7), ou encore comporte de telles matières à base de verre.

7. Élément de construction selon l'une des revendications 1 à 6,
**caractérisé en ce que**
les nervures (11) sont parallèles ou perpendiculaires au flanc de profil (3, 9).

8. Application de l'élément de construction selon l'une des revendications 1 à 7, cet élément de construction étant prévu sur ou dans une fermeture de construction associée à une construction,
selon laquelle
la fermeture de la construction est un point de croisement, un point d'inflexion ou un point courbe (237), la surface principale (6, 7) munie de la structure nervurée est tournée vers le point de croisement, le point d'inflexion ou le point courbe (237), et
les premières surfaces de flanc de triangle (12, 13) sont alignées de façon que la lumière soit réfléchie dans un premier trajet (231) s'éloignant du point de croisement, d'inflexion ou du point courbe (237) vers au moins partiellement un second trajet (232) et dirigée vers le point de croisement, d'inflexion ou le point courbe (237).
